# EUROPÄISCHE PATENTSCHRIFT

(11) **EP 2 801 687 B1**
(45) Veröffentlichungstag und Bekanntmachung des Hinweises auf die Patenterteilung: **03.10.2018**
(21) Anmeldenummer: 14163267.9
(22) Anmeldetag: 02.04.2014
(51) Int. Cl.: E05F 1/10, E05D 15/26

(54) **HALTEANORDNUNG FÜR EINEN SCHRANK MIT EINEM KORPUS UND EINEM AN DIESEM BEWEGBAR ANGELENKTEN FALTDECKEL**
HOLDING ASSEMBLY FOR A CABINET COMPRISING A BODY AND A MOBILE FOLDING COVER ON THE SAME
SYSTÈME DE RETENUE D'UNE ARMOIRE COMPRENANT UN CORPS ET UN COUVERCLE PLIANT ARTICULÉ DE FAÇON MOBILE AU NIVEAU DE CELUI-CI

(30) Priorität: 06.05.2013 DE 202013101958 U
(43) Veröffentlichungstag der Anmeldung: 12.11.2014
(73) Patentinhaber: FLAP Competence Center kft, 1184 Budapest (HU)
(72) Erfinder: MOLNAR, Attila, 1192 Budapest (HU); STANGE, Dieter, 72290 Lossburg (DE)
(74) Vertreter: Neumann Müller Oberwalleney & Partner Patentanwälte

(56) Entgegenhaltungen:
- EP-A1- 0 794 309
- EP-B1- 1 799 945
- WO-A1-2007/041736
- DE-A1-102007 021 656

## Beschreibung

Die Erfindung betrifft eine Halteanordnung nach dem Oberbegriff des Anspruchs 1 sowie einen Faltdeckel mit einer solchen Halteanordnung.

Eine solche Halteanordnung zeigt DE 10 2007 021 656 A1. Dort ist zwischen dem Stellhebel eines Deckelstellers und einer Möbelklappe in Form eines Faltdeckels eine Justiereinrichtung vorgesehen, über die die Schwenkachse, um die der Stellhebel schwenkbar mit der Möbelklappe verbunden ist, einstellbar ist Hierzu weist die Justiereinrichtung ein Justierelement in Form einer Schwinge auf, welche schwenkbar mit einem Lagerelement, welches mit der Möbelklappe verbunden ist, befestigt ist.
Eine andere Halteanordnung der eingangs genannten Art ist zum Beispiel aus der EP 1 799 945 B1 bekannt. Das Halteelement dient zum Verstellen eines bewegbaren Möbelteils, z.B. einer Klappe, relativ zu einem Möbelkorpus. Dort ist der Arm in Form eines Stellarmhebels vorgesehen, dessen Länge bei geschlossenem Möbelteil einstellbar ist. Hierzu weist der Stellarmhebel zwei Stellarmteile auf, die zur Vorfixierung der Länge des Stellarmhebels reibschlüssig miteinander verbunden sind. Alternativ ist der Lagerpunkt des Stellarmhebels an einer Möbelklappe einstellbar.

EP 0 794 309 A1 zeigt einen Haltebeschlag für einen Faltdeckel, wobei ein Bolzen mit exzentrischem Schaftteil einen einstellbaren Anschlag für einen Winkelheber des Haltebeschlags bildet.
Aufgabe der vorliegenden Erfindung ist es, eine einfache Einstellung der Halteanordnung zu ermöglichen, um Einbau und Fertigungstoleranzen eines Faltdeckels gegenüber einem Korpus eines Schranks ausgleichen zu können.
Die Aufgabe wird durch eine Halteanordnung nach Anspruch 1 sowie einen Faltdeckel nach Anspruch 8 gelöst. Vorteilhafte Ausführungsbeispiele ergeben sich aus den Unteransprüchen.
Hierdurch wird eine einfache Einstellbarkeit des Arms, vorzugsweise an dessen korpusseitigen Ende, ermöglicht, wobei durch einfaches Verstellen des Exzenters eine Einstellung ermöglicht wird. Vorzugsweise ist der Exzenter derart mit dem Befestigungselement verbunden, dass keine separaten Befestigungseinrichtungen vorgesehen werden müssen. Hierbei kann der Exzenter derart mit dem Befestigungselement verbunden sein, dass sich Reibkräfte ergeben, die ein Drehen des Exzenters bei bestimmungsgemäßem Gebrauch der Halteanordnung vermieden wird und nur ein Drehen des Exzenters, zum Beispiel über ein Werkzeug, zum Justieren der Halteanordnung ermöglicht wird. Bei Verdrehen des Exzenters wird die Schwenkachse um die Exzenterachse bewegt und somit relativ zum Korpus eingestellt.
Der Exzenter weist eine kreisförmige Außenumfangsfläche auf, auf der der Arm mit einer Aufnahmebohrung um die Schwenkachse schwenkbar gelagert ist. Somit bildet der Exzenter selbst die Lagerstelle für den Arm

Es ist eine Stelleinheit vorgesehen, die einen Kraftantrieb aufweist, um den Faltdeckel zumindest von einer Zwischenstellung in Richtung zu einer Offenstellung mit Kraft zu beaufschlagen. Hierbei weist die Stelleinheit einen Stellarm auf, der von dem Kraftantrieb angetrieben ist und der einerseits mit dem Korpus und andererseits am Faltdeckel schwenkbar angelenkt ist. Somit kann über den Kraftantrieb ermöglicht werden, dass der Faltdeckel zumindest von einer Zwischenstellung zur Offenstellung automatisch nach oben bewegt wird. Alternativ kann der Kraftantrieb auch derart ausgelegt sein, dass der Faltdeckel im Schwenkbereich zwischen der Zwischenstellung und der Offenstellung in jeder beliebigen Position gehalten ist.

Hierbei kann der Stellarm am oberen Deckelelement schwenkbar angelenkt sein. Vorzugsweise ist das obere Deckelelement dann nicht über weitere Scharniere mit dem Korpus verbunden. Hierbei kann der Arm als Steuerarm dienen, der die Bewegung des unteren Deckelelements steuert. Um einen kompakten Aufbau der Halteanordnung bereitzustellen, kann der Stellarm am Befestigungselement schwenkbar angelenkt sein.

Alternativ kann der Stellarm durch den Arm selbst dargestellt sein. Somit dient der Arm nicht als Steuerarm, sondern treibt den Deckel an. Hierbei ist ein Scharnier vorzusehen, das das obere Deckelelement mit dem Korpus schwenkbar verbindet.

Die Aufgabe wird ferner durch einen Faltdeckel mit einer voran beschriebenen Halteanordnung gelöst, wobei der Faltdeckel ein oberes Deckelelement und ein unteres Deckelelement umfasst. Das obere Deckelelement ist um eine Korpusachse mit dem Korpus schwenkbar verbunden. Das untere Deckelelement ist um eine Deckelachse mit dem oberen Deckelelement schwenkbar verbunden. Hierbei sind die Korpusachse und die Deckelachse vorzugsweise parallel zueinander und horizontal angeordnet.

Ein bevorzugtes Ausführungsbeispiel einer erfindungsgemäßen Halteanordnung wird im folgenden anhand der Figuren näher erläutert. Hierin zeigt
- Figur 1: einen Schrank mit einer Halteanordnung im Längsschnitt, wobei ein Faltdeckel des Schranks mit einem zu großen Spiel zu einem Korpus des Schranks montiert ist;
- Figur 2: den Schrank mit Halteanordnung gemäß Figur 1 mit korrekt justiertem Faltdeckel, und
- Figur 3: den Schrank mit Halteanordnung gemäß Figur 1 mit dem Faltdeckel in einer Zwischenposition.

Die Figuren 1 bis 3 zeigen eine erfindungsgemäße Halteanordnung 1 eines Schranks 2 in unterschiedlichen Positionen und werden im folgenden zusammen beschrieben. Der Schrank 2 umfasst einen Korpus 3 und einen Faltdeckel 4, der ein Fach des Schranks 2 verschließt und von einer in Figur 2 dargestellten Schließstellung über eine in Figur 3 dargestellte Zwischenstellung zu einer hier nicht dargestellten oberen Offenstellung verstellt werden kann.

Der Faltdeckel 4 umfasst ein oberes Deckelelement 5, welches um eine Korpusachse K am Korpus 3 schwenkbar befestigt ist. Ferner umfasst der Faltdeckel 4 ein unteres Deckelelement 6, welches um eine Deckelachse D mit dem oberen Deckelelement 5 schwenkbar verbunden ist. An dem unteren Deckelelement 6 ist ein Arm 7 angelenkt, wobei der Arm 7 um eine Armachse A schwenkbar zum unteren Deckelelement 6 gehalten ist. Der Arm 7 ist ferner um eine Schwenkachse S schwenkbar am Korpus 3 angelenkt. Die Schwenkachse S geht aus der vergrößerten Einzelheit E in Figur 2 hervor. Der Arm 7 ist über eine Einstelleinrichtung 8 justierbar. Genauer gesagt ist die Schwenkachse S über die Einstelleinrichtung 8 einstellbar. Hierzu umfasst die Einstelleinrichtung 8, wie aus der Einzelheit E in Figur 2 ersichtlich, ein Befestigungselement 9, welches in Form einer Befestigungsplatte ausgebildet ist und an einer Seitenwand des Korpus 3 befestigt ist. An dem Befestigungselement 9 ist ein Exzenter 10 um eine Exzenterachse X schwenkbar befestigt. Die Exzenterachse X ist mit Abstand zur Schwenkachse S angeordnet, wobei die Exzenterachse X und die Schwenkachse S parallel zueinander verlaufen. Der Exzenter 10 weist eine Außenumfangsfläche 11 auf, auf der der Arm 7 mit einer Aufnahmebohrung 12 angeordnet ist. Die Außenumfangsfläche 11 dient somit als Lagerfläche, auf der der Arm 7 mit seiner Aufnahmebohrung 12 gelagert ist. Durch Verdrehen des Exzenters 10 um die Exzenterachse X bewegt sich somit die Schwenkachse S um die Exzenter-achse X herum, wodurch der Anlenkpunkt des Arms 7 gegenüber dem Korpus 3 eingestellt wird. Hierdurch wird auch die Armachse A relativ zum Korpus 3 verstellt. In Figur 1 befindet sich der Exzenter 10 in einer Nulllage, in der die Exzenterachse X und die Schwenkachse S eine Ebene definieren, welche horizontal angeordnet ist. In Figur 2 wurde der Exzenter 10 um ca. 45° im Uhrzeigersinn verdreht, so dass die Schwenkachse S vertikal nach oben und geringfügig in den Korpus 3 hinein verstellt wurde. Es ist ersichtlich, dass hierdurch das uneinheitliche Spaltmaß zwischen dem Faltdeckel 4 und dem Korpus 3 gemäß Figur 1 in Figur 2 beseitigt werden konnte.
Die Halteanordnung 1 umfasst ferner eine Stelleinheit 13, die am Korpus 3 befestigt ist. Das Befestigungselement 9 ist Bestandteil der Stelleinheit 13. Die Stelleinheit 13 weist einen Kraftantrieb 14 auf, der hier nur schematisch dargestellt ist. Der Kraftantrieb 14 dient dazu, den Faltdeckel 4 zumindest aus seiner in Figur 3 dargestellten Zwischenstellung in Richtung zur Offenstellung mit Kraft zu beaufschlagen. Hierbei kann vorgesehen sein, dass der Faltdeckel 4 aus der Zwischenstellung selbständig in die Offenstellung fährt, oder dass der Faltdeckel 4 in jeder beliebigen Position zwischen der Zwischenstellung und der Offenstellung gehalten ist. Bei dem Kraftantrieb 14 kann es sich zum Beispiel um einen Federspeicher oder um eine Gasdruckfeder handeln. Andere Antriebe, wie z.B. elektrische Antriebe mit Elektromotor, sind ebenfalls denkbar. Die Stelleinheit 13 umfasst einen Stellarm 15, der von dem Kraftantrieb 14 angetrieben ist. Der Stellarm 15 ist zum einen schwenkbar mit dem Korpus 3 und schwenkbar mit dem oberen Deckelelement 5 verbunden. Das obere Deckelelement 5 ist nicht über ein weiteres Scharnier, zum Beispiel ein Stopfscharnier, mit dem Korpus 3 verbunden. Abgesehen von der Anlenkung über das untere Deckelelement 6 und den Arm 7 ist das obere Deckelelement 5 ausschließlich über die Stelleinheit 13 mit dem Korpus 3 verbunden. Hierbei kann die Stelleinheit 13 eine Parallelogrammanordnung umfassen, deren Bestandteil der Stellarm 15 ist, so dass sich die Korpusachse K durchaus gegenüber dem Korpus 3 im Raum bewegen kann.
Grundsätzlich sind alle Achsen, d.h. Korpusachse, Deckelachse, Armachse, Schwenkachse und Exzenterachse parallel zueinander und horizontal angeordnet. Alternativ kann vorgesehen sein, dass der Arm 7 als Stellarm ausgebildet ist, wobei der Kraftantrieb 14 den Arm 7 bzw. den Stellarm 15 antreiben würde. Somit wäre, entgegen dem Ausführungsbeispiel gemäß der Figuren 1 bis 3, nicht das obere Deckelelement 5 von der Stelleinheit angetrieben, sondern das untere Deckelelement 6. Bei dieser Ausführung wäre das obere Deckelelement 5 über ein Scharnier mit dem Korpus 3 zu verbinden.

### Bezugszeichenliste

- 1: Halteanordnung
- 2: Schrank
- 3: Korpus
- 4: Faltdeckel
- 5: oberes Deckelelement
- 6: unteres Deckelelement
- 7: Arm
- 8: Einstelleinrichtung
- 9: Befestigungselement
- 10: Exzenter
- 11: Außenumfangsfläche
- 12: Aufnahmebohrung
- 13: Stelleinheit
- 14: Kraftantrieb
- 15: Stellarm

- A: Armachse
- D: Deckelachse
- K: Korpusachse
- S: Schwenkachse
- X: Exzenterachse

## Patentansprüche

1. Halteanordnung (1) für einen Schrank (2) mit einem Korpus (3) und einem an diesem bewegbar angelenkten Faltdeckel (4), wobei der Faltdeckel (4) ein oberes Deckelelement (5) und ein unteres Deckelelement (6), die schwenkbar miteinander verbunden sind, aufweist,
wobei die Halteanordnung (1) Folgendes aufweist:
eine Stelleinheit (13) mit einem Kraftantrieb (14), wobei die Stelleinheit (13) am Korpus befestigbar ist,
einen Arm (7), der am Korpus (3) über die Stelleinheit (13) und am unteren Deckelelement (6) schwenkbar anlenkbar ist, und
eine Einstelleinrichtung (8) mit einem Befestigungselement (9), wobei das Befestigungselement (9) Teil der Stelleinheit (13) ist und an dem Korpus (3) oder an dem unteren Deckelelement (6) fixierbar ist,
**dadurch gekennzeichnet,**
**dass** die Einstelleinrichtung (8) einen Exzenter (10) aufweist,
**dass** der Exzenter (10) um eine Exzenterachse (X) drehbar am Befestigungselement (9) befestigt ist, wobei der Arm (7) um eine parallel zur Exzenterachse (X) angeordneten Schwenkachse (S) mit dem Exzenter (10) schwenkbar verbunden ist, und
**dass** der Exzenter (10) eine kreisförmige Außenumfangsfläche (11) aufweist, auf der der Arm (7) mit einer Aufnahmebohrung (12) um die Schwenkachse (S) schwenkbar gelagert ist.

2. Halteanordnung nach Anspruch 1,
**dadurch gekennzeichnet,**
**dass** eine Stelleinheit (13) vorgesehen ist, die einen Kraftantrieb (14) umfasst, um den Faltdeckel (4) zumindest von einer Zwischenstellung in Richtung zu einer Offenstellung mit Kraft zu beaufschlagen, und
**dass** die Stelleinheit (13) einen Stellarm (15) aufweist, der von dem Kraftantrieb (14) angetrieben ist, wobei der Stellarm (15) einerseits am Korpus (3) und andererseits am Faltdeckel (4) schwenkbar anlenkbar ist.

3. Halteanordnung nach Anspruch 2,
**dadurch gekennzeichnet,**
**dass** der Stellarm (15) am oberen Deckelelement (5) schwenkbar anlenkbar ist.

4. Halteanordnung nach Anspruch 3,
**dadurch gekennzeichnet,**
**dass** der Arm (7) als Steuerarm dient, der die Bewegung des unteren Deckelelements (6) steuert.

5. Halteanordnung nach Anspruch 4,
**dadurch gekennzeichnet,**
**dass** der Stellarm (15) am Befestigungselement (9) schwenkbar angelenkt ist

6. Halteanordnung nach Anspruch 2,
**dadurch gekennzeichnet,**
**dass** der Stellarm durch den Arm (7) dargestellt ist

7. Halteanordnung nach Anspruch 6,
**dadurch gekennzeichnet,**
**dass** ein Scharnier vorgesehen ist, über das das obere Deckelelement (5) mit dem Korpus (3) schwenkbar verbindbar ist.

8. Faltdeckel mit einer Halteanordnung (1) nach einem der vorangehenden Ansprüche, wobei der Faltdeckel (4) folgendes umfasst:
ein oberes Deckelelement (5), das um eine Korpusachse (K) mit dem Korpus (3) schwenkbar verbunden ist, und
ein unteres Deckelelement (6), das um eine Deckelachse (D) mit dem oberen Deckelelement (5) schwenkbar verbunden ist.

9. Faltdeckel nach Anspruch 8,
**dadurch gekennzeichnet,**
**dass** die Korpusachse (K) und die Deckeachse (D) parallel zueinander und horizontal angeordnet sind.

## Claims

1. Holding assembly (1) for a cabinet (2) with a body (3) and a folding lid (4), pivotably movable thereon, wherein the folding lid (4) has an upper lid element (5) and a lower lid element (6), connected pivotably to each other, wherein the holding assembly (1) has the following:
a setting unit (13) with a force drive (14), wherein the setting unit (13) is attachable on the body,
an arm (7), which can be coupled pivotably on the body (3) by means of the setting unit (13) and on the lower lid element (6), and
an adjustment device (8) with an attachment element (9), wherein the attachment element (9) is part of the setting unit (13), and is fixable to the body (3) or to the lower lid element (6),
**characterised in**
**that** the adjustment device (8) has an eccentric (10),
**that** the eccentric (10) is attached rotatably around an eccentric axis (X) on the attachment element (9), wherein the arm (7) is connected pivotably to the eccentric (10) around a pivot axis (S), arranged parallel to the eccentric axis (X), and
**that** the eccentric (10) has a circular outer circumferential face (11), on which the arm (7) with an accommodation bore (12) is pivotably supported around the pivot axis (S).

2. Holding assembly according to claim 1,
**characterised in**
**that** a setting unit (13) is provided, which comprises a force drive (14), to act with force on the folding lid (4) at least from an intermediate position in direction to an open position, and
**that** the setting unit (13) has a setting arm (15), which is driven by the force drive (14), wherein the setting arm (15) is pivotably articulatable on the body (3) and on the folding lid (4).

3. Holding assembly according to claim 2,
**characterised in**
**that** the setting arm (15) is pivotably articulatable on the upper lid element (5).

4. Holding assembly according to claim 3,
**characterised in**
**that** the arm (7) serves as control arm, which controls the movement of the lower lid element (6).

5. Holding assembly according to claim 4,
**characterised in**
**that** the setting arm (15) is pivotably articulatable on the attachment element (9).

6. Holding assembly according to claim 2,
**characterised in**
**that** the setting arm is represented by the arm (7).

7. Holding assembly according to claim 6,
**characterised in**
**that** a hinge is provided, by means of which the upper lid element (5) is pivotably connectable to the body (3).

8. Folding lid with a holding assembly (1) according to anyone of the preceding claims, wherein the folding lid (4) comprises the following:
an upper lid element (5), which is pivotably connected around a body axis (K) to the body (3), and
a lower lid element (6), which is pivotably connected around a lid axis (D) to the upper lid element (5).

9. Folding lid according to claim 8,
**characterised in**
**that** the body axis (K) and the lid axis (D) are arranged parallel to each other and horizontally.

## Revendications

1. Dispositif de retenue (1) d'une armoire (2), doté d'un corps (3) et d'un couvercle pliant (4), articulé sur celui-ci de manière mobile, le couvercle pliant (4) comportant un élément de recouvrement supérieur (5) et un élément de recouvrement inférieur (6), qui sont assemblés l'un à l'autre de manière à pouvoir pivoter, le dispositif de retenue (1) comportant les éléments suivants :
une unité de réglage (13) dotée d'un entraînement de puissance (14), l'unité de réglage (13) pouvant se fixer sur le corps,
un bras (7), qui peut s'articuler de manière pivotante sur le corps (3) par l'intermédiaire de l'unité de réglage (13) et sur l'élément de recouvrement inférieur (6) et
un système d'ajustage (8), doté d'un élément de fixation (9), l'élément de fixation (9) étant une partie intégrante de l'unité de réglage (13) et pouvant se fixer sur le corps (3) ou sur l'élément de recouvrement inférieur (6),
**caractérisé,**
**en ce que** le système d'ajustage (8) comporte un excentrique (10),
**en ce que** l'excentrique (10) est fixé sur l'élément de fixation (9) en étant rotatif autour d'un axe d'excentrique (X), le bras (7) étant relié avec l'excentrique 10) en pouvant pivoter autour d'un axe de pivotement (S) placé à la parallèle de l'axe d'excentrique (X) et
**en ce que** l'excentrique (10) comporte une surface périphérique extérieure (11) sur laquelle le bras (7) est logé par un perçage de logement (12) de manière à pouvoir pivoter autour de l'axe de pivotement (S).

2. Dispositif de retenue selon la revendication 1, **caractérisé**
**en ce qu'**il est prévu une unité de réglage (13) qui comprend un entraînement de puissance (14) pour soumettre le couvercle pliant (4) à une force, au moins à partir d'une position intermédiaire dans la direction d'une position d'ouverture et
**en ce que** l'unité de réglage (13) comporte un bras de réglage (15) qui est entraîné par l'entraînement de puissance (14), le bras de réglage (15) pouvant s'articuler d'une part sur le corps (3) et d'autre part sur le couvercle pliant (4) de manière à pouvoir pivoter.

3. Dispositif de retenue selon la revendication 2, **caractérisé en ce que** le bras de réglage (15) peut s'articuler sur l'élément de recouvrement supérieur (5), de manière à pouvoir pivoter.

4. Dispositif de retenue selon la revendication 3, **caractérisé en ce que** le bras (7) fait office de bras de contrôle, qui contrôle le déplacement de l'élément de recouvrement inférieur (6).

5. Dispositif de retenue selon la revendication 4, **caractérisé en ce que** le bras de réglage (15) est articulé sur l'élément de fixation (9) de manière à pouvoir pivoter.

6. Dispositif de retenue selon la revendication 2, **caractérisé en ce que** le bras de réglage est représenté par le bras (7).

7. Dispositif de retenue selon la revendication 6, **caractérisé en ce qu'**il est prévu une charnière, par l'intermédiaire de laquelle l'élément de recouvrement supérieur (5) peut s'assembler avec le corps (3), de manière à pouvoir pivoter.

8. Couvercle pliant avec un dispositif de retenue (1) selon l'une quelconque des revendications précédentes, le couvercle pliant (4) comprenant les éléments suivants :
un élément de recouvrement supérieur (5), qui est relié avec le corps (3), de manière à pouvoir pivoter autour d'un axe de corps (K) et
un élément de recouvrement inférieur (6), qui est relié avec l'élément de recouvrement supérieur (5), de manière à pouvoir pivoter autour d'un axe de couvercle (D) .

9. Couvercle pliant selon la revendication 8, **caractérisé en ce que** l'axe du corps (K) et l'axe de couvercle (D) sont placés à la parallèle l'un de l'autre et à l'horizontale.
